# EUROPÄISCHE PATENTSCHRIFT

(11) **EP 0 189 855 B1**
(45) Veröffentlichungstag und Bekanntmachung des Hinweises auf die Patenterteilung: **18.03.1992**
(21) Anmeldenummer: 86100915.7
(22) Anmeldetag: 23.01.1986
(51) Int. Cl.: C21D 1/34, C21D 9/54, F27D 7/04, F27D 13/00, C21D 1/767

(54) **Vorrichtung zur gleichmässigen Beaufschlagung einer planen Fläche mit einem Gas**
Apparatus for evenly directing a gas towards a flat surface
Dispositif pour diriger uniformément un gaz vers une surface plane

(30) Priorität: 30.01.1985 DE 3503089
(43) Veröffentlichungstag der Anmeldung: 06.08.1986
(73) Patentinhaber: Kramer, Carl, Prof.Dr.-Ing., 52076 Aachen (DE)
(72) Erfinder: Kramer, Carl, Prof.Dr.-Ing., 52076 Aachen (DE)
(74) Vertreter: Schwabe - Sandmair - Marx

(56) Entgegenhaltungen:
- DE-A- 2 649 189
- FR-A- 2 007 295
- GB-A- 878 497
- US-A- 3 849 906

## Beschreibung

Die Erfindung betrifft eine Vorrichtung zur gleichmäßigen Beaufschlagung einer planen Fläche mit einem Gas.

Die besonders gleichmäßige Beaufschlagung einer Fläche mit einem Gas spielt überall da eine große Rolle, wo mittels dieses strömenden Gases Wärme auf ein Gut übertragen werden muß, da nur dann ein gleichmäßiger Wärmeübergang oder gegebenenfalls auch Stoffaustausch zwischen Gasstrom und Fläche gewährleistet ist, ohne daß größere Unterschiede im örtlichen Wärmeübergangskoeffizienten zu unterschiedlichen Temperaturen bzw. unterschiedlicher Aufheizung des Gutes führen. Dies stellt bspw. beim Anwärmen von Metallbunden ein großes Problem dar. Darunter versteht man zu einem Zylinder aufgewickelte Metall-Bleche, bspw. Aluminium-Bleche.

Zur Abkürzung der Glühzeit wird nämlich angestrebt, den Wärmeübergang in einem Kammerofen, wie er bspw. in der Aluminiumindustrie zum Glühen von Bandbunden benutzt wird, so hoch wie möglich zu treiben. Führt nun das verwendete Beblasungssystem zu großen örtlichen Unterschieden im Wärmeübergang, so können sich lokale Überhitzungen einstellen, die Verfärbungen der Metallbänder bewirken und außerdem die angestrebten metallurgischen Eigenschaften der Bänder beeinträchtigen können.

Die bisher üblichen Beblasungssysteme, mit denen ein hoher Wärmeübergang angestrebt wird, weisen Loch- oder Schlitzdüsen auf, die senkrecht auf die Stirnfläche des Metallbundes auftreffende Prallstrahlen erzeugen; werden nun lokale Überhitzungen festgestellt, so bleibt vielfach keine andere Wahl als den Gesamt-Volumenstrom zu reduzieren und dadurch die hohen örtlichen Wärmeübergangskoeffizienten zu vermeiden.

Aus der US-A-3 849 906 ist eine Vorrichtung zur gleichmäßigen Beaufschlagung einer planen Oberfläche eines Werkstückes bekannt, bei der das fluide Medium durch Schlitze bzw. Öffnungen austritt, um Werkstücke abzublasen. Insbesondere ist die bekannte Vorrichtung dazu vorgesehen, Halbleiterwaver gleichmäßig abzublasen, um dadurch Fremdkörper oder Flüssigkeiten von deren Oberfläche zu entfernen. Zu diesem Zweck wird das besagte fluide Medium durch Schlitze bzw. Öffnungen, die auf einer rotierenden Scheibe angeordnet sind, ausgeblasen und auf das Werkstück gerichtet. Die oben diskutierten lokalen Überhitzungsphänomene treten hier nicht auf, da es bei der bekannten Vorrichtung nicht um eine Wärmebehandlung von Werkstücken geht, sondern lediglich eine schonende Reinigung von Werkstücken bezweckt wird.

Aus der DE-A-26 49 189 ist eine Vorrichtung zum Trocknen von keramischen Formlingen bekannt. Dabei ist oberhalb eines zu trocknenden Formlings eine Düse drehbar angeordnet, die über eine Zuleitung zugeführtes Trocknungsmittel auf den Formling lenkt. Durch das Drehen der Düse der bekannten Vorrichtung wird bezweckt, daß dem keramischen Formling gleichmäßig Feuchtigkeit entzogen werden kann, um in den Formlingen keine Spannungen entstehen zu lassen. Hierdurch soll die Qualität der keramischen Formlinge verbessert und der Ausschuß an Formlingen verringert werden.

Auch hier treten die oben genannten Überhitzungsphänomene nicht auf, da die Werkstücke in erster Linie gleichmäßig getrocknet, jedoch nicht erhitzt werden sollen.

Der Erfindung liegt deshalb die Aufgabe zugrunde, eine Vorrichtung zu schaffen, die zur gleichmäßigen Beaufschlagung einer planen Oberfläche eines Werkstückes mit einem Gas besonders geeignet ist, wobei der Wärmeübergang zwischen dem Gas und der planen Fläche des Werkstückes möglichst hoch ist und gleichzeitig möglichst gleichmäßig über der gesamten Fläche erfolgt.

Insbesondere soll eine Vorrichtung vorgeschlagen werden, bei der die Unterschiede zwischen dem maximalen und dem minimalen Wärmeübergangskoeffizienten, also eine eventuelle Ungleichmäßigkeit in der Beaufschlagung mit dem Gas, wesentlich geringer als bei den herkömmlichen Beblasungssystemen sind.

Diese Aufgabe wird erfindungsgemäß durch die im Anspruch 1 angegebenen Merkmale gelöst.

Zweckmäßige Ausführungsformen sind in den Unteransprüchen zusammengestellt.

Die mit der Erfindung erzielten Vorteile beruhen insbesondere darauf, daß bei einer einfachen, noch zu erläuternden Ausführungsform das Verhältnis zwischen lokal maximalem und lokal minimalem Wärmeübergangskoeffizient etwa 1,2 beträgt, also der feststellbare Unterschied zwischen den beiden Extremwerten sehr gering ist. Dies muß in Beziehung gesetzt werden zu einem Wert von 1,9 für ein Beblasungssystem, das Lochdüsen verwendet, und einem Wert von etwa 1,7 für ein Beblasungssystem, das herkömmliche Schlitzdüsen verwendet, die gerade Prallstrahlen auf die zu beaufschlagende Fläche richten.

Diese extrem gleichmäßige Beaufschlagung bedeutet, daß im Mittel ein wesentlich höherer Volumenstrom auf das zu erwärmende Gut gerichtet werden kann als dies bei Einhaltung der gleichen Maximalwerte für den örtlichen Wärmeübergang mit anderen Düsensystemen möglich wäre. Die Folgen hiervon sind eine wesentliche Reduzierung der Aufheiz- bzw. Abkühlzeit sowie eine Vergrößerung des Verhältnisses der Kapazitätsströme vom dem Wärmeaustausch dienenden Gasstrom zu erwärmender bzw. abzukühlender Masse des Gutes. Diese Erhöhung des Kapazitätsstroms-Verhältnisses führt zu geringeren Temperaturdifferenzen im Gasstrom und mindert damit die Gefahr von starken Temperaturdifferenzen, bspw. durch die Bildung von Temperatursträhnen.

Dieses neue Beblasungssystem eignet sich besonders für die Beaufschlagung der Stirnseiten von Bandbunden mit einem Gasstrom, dessen Wärmeübergangskoeffizient über die gesamte Stirnfläche gesehen nahezu konstant ist. Insbesondere bei aus Metall, bspw. Aluminium bestehenden Bandbunden erfolgt die Aufwärmung im wesentlichen über die Stirnflächen, da die Wärmeleitung in radialer Richtung wegen der Trennflächen zwischen den einzelnen Windungen des Bundes nur einen Bruchteil der Wärmeleitung in axialer Richtung ausmacht.

Die Erfindung wird im folgenden anhand von Ausführungsbeispielen unter Bezugnahme auf die beiliegenden, schematischen Zeichnungen näher erläutert. Es zeigen
- Fig. 1: eine perspektivische, teilweise weggeschnittene Ansicht einer Vorrichtung zur gleichmäßigen Beaufschlagung der beiden Stirnflächen eines Bandbundes mit einem Gas,
- Fig. 2: eine perspektivische Darstellung der Verteilung des örtlichen Wärmeübergangskoeffizienten bei einem Lochdüsen enthaltenden Beblasungssystem (αₘₐₓ /αₘᵢₙ = 1,9),
- Fig. 3: eine perspektivische Darstellung der Verteilung des örtlichen Wärmeübergangskoeffizienten für ein Schlitzdüsen enthaltendes Beblasungssystem mit senkrecht auftreffenden Düsenstrahlen (αₘₐₓ /αₘᵢₙ = 1,7),
- Fig. 4: eine perspektivische Darstellung der Verteilung des örtlichen Wärmeübergangskoeffizienten für ein erfindungsgemäßes Beblasungssystem mit geneigten Schlitzdüsen (αₘₐₓ /αₘᵢₙ = 1,2),
- Fig. 5: eine perspektivische Ansicht des Düsenbodens mit Schlitzdüsen unterschiedlicher Neigung,
- Fig. 6: eine Draufsicht auf den Düsenboden mit verschiedenen Ausführungsformen von Schlitzdüsen,
- Fig. 7: eine perspektivische Detailansicht von zwei verschiedenen Ausführungsformen der Schlitzdüsen, und
- Fig. 8: Detailansichten weiterer Ausführungsformen der Schlitzdüsen.

Die aus Fig. 1 ersichtliche, allgemein durch das Bezugszeichen 10 angedeutete Vorrichtung zur gleichmäßigen Beaufschlagung der beiden Stirnflächen eines Metallbandbundes, insbesondere eines Aluminiumband-Bundes 12, weist ein allseitiges geschlossenes Gehäuse mit einem Boden 14, zwei hohlen, als Beblasungskammern ausgebildeten Seitenwänden 16, 18 und einem Deckel 20 auf, in den ein als Antrieb des umgewälzten Gasstromes dienender Radialventilator 22 integriert ist.

Der Bandbund 12 wird durch Stützen 24 so gehalten, daß seine beiden Stirnflächen den Seitenwänden 16 und 18 zugewandt sind.

Die beiden weiteren, in Fig. 1 nicht dargestellten Seitenwände können durch Türen verschlossen werden und dienen zur Beschickung dieses "Kammerofens" 10.

In die Innenflächen der beiden Seitenwände 16 und 18 sind sternförmig angeordnete Schlitzdüsen 26 integriert, die sich von einem gemeinsamen Mittelpunkt strahlenförmig nach außen erstrecken. Es ist vorteilhaft, den Bandbund 12 so anzuordnen, daß seine Achse 27 möglichst genau durch diese Mittelpunkte 29 geht, also zur strahlenförmigen Düsenanordnung konzentrisch ist. Die durch die Schlitzdüsen 26 bedeckte Fläche der Seitenwände 16, 18 soll im folgenden als "Düsenboden" bezeichnet werden.

Diese Schlitzdüsen 26 liegen also in einer gemeinsamen, durch die Innenfläche der Seitenwände 16, 18 gebildeten Ebene. Auch ihre Düsenöffnungen liegen zumindest näherungsweise in einer Ebene, wobei die Richtung der aus den Düsenöffnungen austretenden Gasströme gegen die Ebene, in der die Düsenöffnungen liegen, geneigt ist.

Fig. 5 zeigt in perspektivischer Ansicht den durch das Bezugszeichen 28 angedeuteten Düsenboden, aus dem die einzelnen Schlitzdüsen 26 mit jeweils unterschiedlicher Neigung vorstehen, wie man aus den eingezeichneten Winkeln erkennen kann.

In der Mitte des Düsenbodens 28 befindet sich ein kreisförmiger Bereich mit dem Durchmesser Dᵢ, der ausgespart ist, d.h., in diesem Bereich 29 sind keine Schlitzdüsen 26 vorgesehen. Die Schlitzdüsen 26 erstrecken sich strahlenförmig vom Rand des kreisförmigen Bereiches 25 mit dem Durchmesser Dᵢ radial nach außen, wobei sowohl die Winkel zwischen den einzelnen Schlitzdüsen 26 als auch die Neigung der Schlitzdüsen in Bezug auf den Düsenboden 28 unterschiedlich sein können.

Die radial äußeren Enden der Schlitzdüsen 26 liegen auf einem Kreis mit dem Durchmesser Dₐ.

Fig. 6 zeigt eine Draufsicht auf unterschiedliche Ausführungsformen der Schlitzdüsen, und zwar im Sektor I schlitzförmige Öffnungen mit veränderlicher Breite in radialer Richtung, im Sektor II Schlitzdüsen mit unterschiedlicher Erstreckung in radialer Richtung, im Sektor III Schlitzdüsen mit unterschiedlichen Winkeln zwischen den einzelnen Strahlen und schließlich im Sektor IV eine Ausführungsform, bei der statt der schlitzförmigen Düsenöffnung mehrere, in radialer Richtung verlaufende Lochdüsenreihen verwendet werden.

Fig. 7 zeigt eine Detailansicht einer Modifikation, bei der die Öffnungen der Schlitzdüsen "verwunden" sind, d.h., die Neigung der Schlitzdüsen 26 ändert sich mit dem Radius, wodurch sich eine gekrümmte Schlitzachse ergibt.

Fig. 8 zeigt zwei Ausführungsformen, bei denen in die schlitzförmigen Düsenöffnungen Strömungsleiteinrichtungen 30 integriert sind, die wiederum der Einströmrichtung angepaßt sind. Diese Strömungsleiteinrichtungen 30 sind entweder gerade (rechte Variante) oder z.B. bei schräger Zuströmung in deren Richtung gebogen (linke Variante).

Bei der bspw. aus Fig. 5 ersichtlichen Ausführungsform beträgt der Winkel zwischen den einzelnen Schlitzdüsen 26 etwa 45°.

Durch die Neigung der Schlitzdüsen 26 gegenüber dem Düsenboden 28 sind die aus den schlitzförmigen Düsen öffnungen austretenden Schlitzstrahlen ebenfalls gegenüber dem Düsenboden 28 geneigt.

Der sich in Richtung des Pfeils drehende Radialventilator 22 erzeugt einen Luftstrom, der zunächst nach außen strömt und dann in Richtung der Pfeile nach unten in die hohlen Seitenwände 16, 18 umgelenkt wird. Anschließend tritt dieser Gasstrom aus den hohlen Seitenwänden 16, 18, nämlich aus den Schlitzdüsen 26, aus und beaufschlagt die Stirnflächen des Bandbundes 12. Diese Stirnflächen verlaufen parallel zu den Düsenböden 28, d.h., die Schlitzdüsen 26 sind gegenüber den Stirnflächen des Bandbundes 12 geneigt.

Der Neigungswinkel zwischen dem Düsenboden 28 und den Schlitzdüsen 26 wird zweckmäßigerweise so ausgewählt, daß er dem Drehsinn des Wirbels entspricht, der sich bei üblicher Beschickung der Kammern in den Seitenwänden 16, 18 mittels des in die Ofendecke 20 eingebauten Radialventilators 22 bei üblichen Kammerofenkonstruktionen ergibt . Durch die Abstimmung der Neigung auf die Drehrichtung dieses Wirbels wird noch erreicht, daß alle Schlitzdüsen 26 etwa mit der gleichen Richtung angeströmt werden, was im Hinblick auf eine dem Querschnitt dieser Schlitzdüsen 26 möglichst genau entsprechende Mengenverteilung vorteilhaft ist.

Durch die Neigung der Schlitzstrahlen gegenüber den Stirnflächen des Bandbundes 12 in die gleiche Richtung entsteht auf den beblasenen Stirnflächen eine Strömung, die mit derjenigen in einem Wirbel verglichen werden kann.

Der mit der neuen Ausgestaltung erzielte Vorteil im Vergleich mit herkömmlichen Beblasungseinrichtungen soll im folgenden unter Bezugnahme auf die Figuren 2 bis 4 beschrieben werden.

Fig. 2 zeigt eine perspektivisch dargestellte Verteilung der örtlichen Wärmeübergangskoeffizienten für ein aus eines einzelnen Lochdüsen bestehendes Beblasungssystem. Bezogen auf die Achse der Düsenstrahlen (in Fig. 2 sind drei Düsenstrahlen angedeutet) ergibt sich für die Wärmeübergangsverteilung eine Kurve, die im Querschnitt einem Vulkankrater gleicht. Im Staupunkt bildet sich ein relatives Minimun, das von einem dem Kraterrand entsprechenden Maximalwert umgeben ist. Das Verhältnis von maximalen zu minimalen Wärmeübergangskoeffizienten beträgt etwa 1,9.

Fig. 3 zeigt eine entsprechende, perspektivische Darstellung der Verteilung des örtlichen Wärmeübergangskoeffizienten für ein Schlitzdüsensystem, das senkrecht auftreffende Düsenstrahlen erzeugt. Es ergibt sich ein ähnlicher Verlauf wie bei Fig. 2. Auch hier ist die Verteilung des Wärmeübergangskoeffizienten über der beaufschlagten Stirnfläche eines Bandbundes noch sehr ungleichmäßig. Das Verhältnis von maximalem zu minimalem Wärmeübergangskoeffizienten beträgt etwa 1,7.

Fig. 4 zeigt schließlich eine perspektivische Darstellung der Verteilung des örtlichen Wärmeübergangskoeffizienten für ein Beblasungssystem mit geneigten Schlitzdüsen. Hierbei ergibt sich ein extrem gleichmäßiger Wärmeübergangskoeffizient, d.h., das Verhältnis von maximalem zu minimalem Wert beträgt nur noch 1,2.

Müßte bspw. eine Beblasung mit einem maximalen Wärmeübergang von 170W/(m² K) erreicht werden, so würde der höchstzulässige, mittlere Wärmeübergangskoeffizient für das Lochdüsensystem 110W/(m² K), für das Schlitzdüsensystem mit senkrecht auftreffenden Düsenstrahlen 130W/(m² K) und für das neue Beblasungssystem mit den geneigten Schlitzdüsen 160W/(m² K) betragen.

## Patentansprüche

1. Vorrichtung zur gleichmäßigen Beaufschlagung einer planen Oberfläche eines Werkstücks, insbesondere der beiden Stirnflächen eines Bandbundes, mit einem Gas, bestehend aus einem allseitig geschlossenen Gehäuse mit einem Boden (14), zwei hohlen, als Beblasungskammern ausgebildeten Seitenwänden (16 und 18), wobei die Innenflächen der Seitenwände (16, 18) einen stationären Düsenboden (28) mit schlitzartigen Düsenöffnungen bilden, in dem die Längsachsen der schlitzförmigen Düsenöffnungen strahlenförmig angeordnet sind und die Neigungsrichtung der Düsenöffnungen so ist, daß die Richtung der aus den Düsenöffnungen austretenden Gasströme gegen die Ebene, in der die Düsenöffnungen liegen, gleichsinnig geneigt ist.

2. Vorrichtung nach Anspruch 1, dadurch gekennzeichnet, daß die Düsenöffnungen (26) in radialer Richtung unterschiedliche Querschnitte haben.

3. Vorrichtung nach Anspruch 2, dadurch gekennzeichnet, daß die Querschnitte der schlitzartigen Düsenöffnungen (26) von dem zentralen Bereich (25) aus radial nach außen linear zunehmen.

4. Vorrichtung nach einem der Ansprüche 1 bis 3, dadurch gekennzeichnet, daß die schlitzartigen Düsenöffnungen (26) in bezug auf den stationären Düsenboden (28) so geneigt sind, daß sich die Neigung der austretenden Strömung in radialer Richtung längs der Düsenöffnungen (26) ändert.

5. Vorrichtung nach einem der Ansprüche 1 bis 4, dadurch gekennzeichnet, daß die schlitzartigen Düsenöffnungen (26) in radialer Richtung unterschiedliche Längen haben.

6. Vorrichtung nach einem der Ansprüche 1 bis 5, dadurch gekennzeichnet, daß die Winkel zwischen den strahlenförmig angeordneten Längsachsen der Düsenaustrittsquerschnitte ungleich sind.

7. Vorrichtung nach einem der Ansprüche 1 bis 6, dadurch gekennzeichnet, daß die schlitzartigen, strahlenförmig verlaufenden Düsenöffnungen (26) jeweils durch einen einzigen Längsschlitz gebildet werden.

8. Vorrichtung nach einem der Ansprüche 1 bis 6, dadurch gekennzeichnet, daß die schlitzartigen Düsenöffnungen (26) konstruktiv durch Lochreihen gebildet werden.

9. Vorrichtung nach einem der Ansprüche 1 bis 8, dadurch gekennzeichnet, daß in den oder in Strömungsrichtung gesehen vor den schlitzartigen Düsenöffnungen (26) Strömungsleiteinrichtungen (30) angebracht sind.

10. Vorrichtung nach einem der Ansprüche 1 bis 9, dadurch gekennzeichnet, daß der Düsenboden (28) einen geschlossenen, zentralen Bereich (25) aufweist.

## Claims

1. Apparatus for evenly directing a gas onto a flat surface of a workpiece, in particular of the two front faces of a strip coil, consisting of a housing which is closed all round and has a bottom (14) and two hollow side walls (16 and 18) formed as blowing chambers, the inner surfaces of the side walls (16, 18) forming a stationary nozzle bottom (28) with slot-like nozzle openings in which the longitudinal axes of the slot-like nozzle openings are arranged radially and the direction of inclination of the nozzle openings is such that the direction of the gas flows emerging from the nozzle openings is inclined in the same sense with respect to the plane in which the nozzle openings lie.

2. Apparatus according to claim 1, characterized in that the nozzle openings (26) have different cross-sections in the radial direction.

3. Apparatus according to claim 2, characterized in that the cross-sections of the slot-like nozzle openings (26) increase linearly radially outwardly from the central region (25).

4. Apparatus according to any one of claims 1 to 3, characterized in that the slot-like nozzle openings (26) are inclined with respect to the stationary nozzle bottom (28) in such a manner that the inclination of the emerging flow varies in radial direction along the nozzle openings (26).

5. Apparatus according to any one of claims 1 to 4, characterized in that the slot-like nozzle openings (26) have different lengths in the radial direction.

6. Apparatus according to any one of claims 1 to 5, characterized in that the angles between the radially arranged longitudinal axes of the nozzle outlet cross-sections are unequal.

7. Apparatus according to any one of claims 1 to 6, characterized in that the slot-like radially extending nozzle openings (26) are each formed by a single longitudinal slot.

8. Apparatus according to any one of claims 1 to 6, characterized in that the slot-like nozzle openings (26) are formed constructionally by hole rows.

9. Apparatus according to any one of claims 1 to 8, characterized in that in or upstream of the slot-like nozzle openings (26) flow guide means (30) are disposed.

10. Apparatus according to any one of claims 1 to 9, characterized in that the nozzle bottom (28) comprises a closed central region (25).

## Revendications

1. Dispositif pour faire agir un gaz de manière régulière sur la surface plane d'une pièce, et en particulier sur les deux surfaces frontales d'une bobine de bande, constitué d'un boîtier fermé de tous les côtés avec un fond (14), deux parois latérales (16 et 18) en forme de chambres de soufflage tandis que les faces intérieures des parois latérales (16, 18) constituent un fond à tuyères fixes (28) avec des orifices de tuyères en forme de fentes dans lequel les axes longitudinaux des orifices à tuyères en forme de fentes sont disposés radialement, et que la direction d'inclinaison des orifices à tuyères est telle que la direction des courants gazeux sortant des orifices des tuyères est inclinée dans le même sens par rapport au plan dans lequel se trouvent les orifices à tuyères.

2. Dispositif selon la revendication 1, caractérisé en ce que les orifices des tuyères (26) ont des sections différentes en direction radiale.

3. Dispositif selon la revendication 2, caractérisé en ce que les sections des orifices des tuyères (26) en forme de fentes augmentent linéairement et radialement vers l'extérieur depuis la zone centrale (25).

4. Dispositif selon l'une des revendications 1 à 3, caractérisé en ce que les orifices de tuyères en forme de fentes (26) sont inclinés par rapport au fond à tuyères fixes (28) de façon à ce que l'inclinaison de l'écoulement sortant se modifie en direction radiale le long des orifices à tuyères (26).

5. Dispositif selon l'une des revendications 1 à 4, caractérisé en ce que les orifices de tuyères à fentes (26) ont des longueurs différentes en direction radiale.

6. Dispositif selon l'une des revendications 1 à 5, caractérisé en ce que les angles entre les axes longitudinaux des sections de sortie des tuyères disposées en forme de rayons sont différents.

7. Dispositif selon l'une des revendications 1 à 6, caractérisé en ce que les orifices de tuyères à fente (26) disposés en forme de rayons sont constitués chaque fois par une seule fente longitudinale.

8. Dispositif selon l'une des revendications 1 à 6, caractérisé en ce que les orifices de tuyères à fente (26) sont formés constructivement par des rangées de trous.

9. Dispositif selon l'une des revendications 1 à 8, caractérisé en ce que des dispositifs de guidage d'écoulement (30) sont disposés avant les orifices de tuyères à fente (26) lorsqu'on regarde dans la direction de l'écoulement.

10. Dispositif selon l'une des revendications 1 à 9, caractérisé en ce que le fond à tuyères (28) présente une zone centrale fermée (25).
